# EUROPÄISCHE PATENTSCHRIFT

(11) **EP 0 790 408 B1**
(45) Veröffentlichungstag und Bekanntmachung des Hinweises auf die Patenterteilung: **14.11.2001**
(21) Anmeldenummer: 97101842.9
(22) Anmeldetag: 06.02.1997
(51) Int. Cl.: F02P 17/12

(54) **Schaltungsanordnung zur Ionenstrommessung in Zündvorrichtungen für Brennkraftmaschinen**
Measuring circuit for an ionic current in ignition devices for internal combustion engines
Circuit de mesure pour courant ionique dans des dispositifs d'allumages pour moteurs à combustion interne

(30) Priorität: 16.02.1996 DE 19605803
(43) Veröffentlichungstag der Anmeldung: 20.08.1997
(73) Patentinhaber: DaimlerChrysler AG, 70567 Stuttgart (DE); Volkswagen Aktiengesellschaft, 38436 Wolfsburg (DE)
(72) Erfinder: Bahr, Ulrich, Dr., 38118 Braunschweig (DE); Daetz, Michael, 38473 Tiddische (DE)

(56) Entgegenhaltungen:
- DE-A- 4 116 272
- DE-A- 19 502 402
- US-A- 5 444 375
- US-A- 5 493 227

## Beschreibung

Die Erfindung betrifft eine Schaltungsanordnung zur Ionenstrommessung gemäß dem Oberbegriff des Patentanspruches 1.

Eine solche lonenstrommeßschaltung ist aus der US 5483818 bekannt, die einen als invertierenden Verstärker geschalteten Differenzverstärker aufweist, hierzu ist die Niedrigpotentialseite der Sekundärwicklung der Zündspule über einen Widerstand mit dem invertierenden Eingang des Differenzverstärkers verbunden, während an dessen nichtinvertierenden Eingang eine Vorspannung von ca. 40 V angelegt wird. Zur Erzielung der invertierenden Verstärkereigenschaft wird der Ausgang über einen Widerstand auf den invertierenden Eingang rückgekoppelt und gleichzeitig das Ausgangssignal zur Auswertung des lonenstromes einer Schwellwertschaltung zugeführt. Ebenfalls an die Niedrigpotentialseite der Sekundärwicklung sind zwei in Reihe geschaltete Zenerdioden angeschlossen, deren Verbindungsknoten von einem weiteren invertierenden Verstärker derart angesteuert wird, daß die während einer lonenstrommessung auftretenden Leckströme vermieden werden, um damit unverfälschte lonenstromsignale zu erzeugen. Der weitere invertierende Verstärker ist entsprechender Weise wie der direkt an die Sekundärwicklung angeschlossene Verstärker aufgebaut, wobei dessen Ausgang über einen Widerstand mit dem invertierenden Eingang des weiteren Verstärkers verbunden ist und dessen nichtinvertierenden Eingang die gleiche Vorspannung zugeführt wird.

zur Vermeidung der durch die verwendeten Zenerdioden erzeugten Leckströme bedarf es bei dieser bekannten lonenstrommeßschaltung in nachteiliger Weise eines hohen Schaltungsaufwandes.

Die Aufgabe der vorliegenden Erfindung besteht daher darin, eine Schaltungsanordnung zur Ionenstrommessung der eingangs genannten Art anzugeben, die diesen Nachteil vermeidet.

Die Lösung dieser Aufgabe ist durch das kennzeichnende Merkmal des Patentanspruches 1 gegeben. Hiernach sind zur Ableitung des während der Brenndauer der Zündkerze fließenden Zündstromes ein erster und zweiter Ableitschaltungszweig vorgesehen, die jeweils eine Halbleiterdiode aufweisen und der zweite Ableitschaltungszweig parallel zum invertierenden Verstärker angeordnet ist. Der wesentlichste Vorteil dieser erfindungsgemäßen Lösung liegt in der Verwendung von normalen Halbleiterdioden, so daß das Problem von hohen Leckströmen nicht auftritt und daher eine wie im Stand der Technik vorgeschlagene aufwendige Schaltung entfallen kann.

Ein weiterer mit der vorliegenden Erfindung erzielbarer Vorteil liegt in einer Absenkung des Wertes der Meßspannung unter den im Stand der Technik angegebenen Spannungswert von 40 V.

In einer vorteilhaften Weiterbildung der Erfindung ist zur weiteren Halbleiterdiode, die den zweiten Ableitschaltungszweig bildet, ein Zündstrommeßwiderstand in Reihe geschaltet. Der an diesem Zündstrommeßwiderstand auftretende Spannungsabfall kann während der Brenndauer der Zündkerze in vorteilhafter Weise als Meßsignal für die Höhe des Zündstromes dienen. Dieses Zündstrommeßsignal kann dazu verwendet werden, den Zündablauf bei einer Folgezündung zu steuern.

Vorzugsweise kann der zweite Ableitschaltungszweig über einen vom Ausgang des invertierenden Verstärkers steuerbaren Halbleiterschalter, insbesondere eines Transistors mit dem Massepotential der Schaltungsanordnung verbunden werden. Damit läßt sich in vorteilhafter Weise die Strombelastbarkeit des Differenzverstärkers erhöhen.

Gemäß einer weiteren vorteilhaften Ausführungsform der Erfindung ist ein als invertierender Verstärker geschalteter Differenzverstärker vorgesehen.

Vorzugsweise ist dabei der eine Eingang eines solchen Differenzverstärkers mit der Niedrigpotentialseite der Sekundärwicklung der Zündspule verbunden, während am anderen Eingang eine Referenzspannung zugeführt wird, deren Wert der Meßspannung entspricht und bei dem der Ausgang über einen Meßwiderstand mit dem einen Eingang verbunden ist.

Damit wird der lonenstrom mit einfachsten Schaltungsmitteln in eine als Meßsignal dienende Spannung umgewandelt, die anschließend einer Auswertung zugeführt wird.

Die einem solchen Differenzverstärker zugeführte Referenzspannung wird in einfachster Weise mit einer Konstantspannungsquelle erzeugt.

Weiterhin können bei Einsatz einer Mehrzylinderbrennkraftmaschine die Meßstrecken der als lonenstromsonde dienenden Zündkerzen parallel geschaltet werden, so daß der Vorteil eines geringen Schaltungsaufwandes erhalten bleibt. Sollen dagegen die Meßstrecken der als lonenstromsonde dienenden Zündkerzen völlig unabhängig voneinander gemessen werden, können aber auch die Schaltungen mehrfach vorhanden sein, deren Ausgangssignale dann in geeigneter Form zeitlich gemultiplext werden.

Schließlich kann bei einer besonders bevorzugten Ausführungsform der Erfindung eine Parallelschaltung aus einem Dissipationswiderstand und wenigstens einer Zenerdiode in Reihe zur Sekundärwicklung geschaltet werden, um die Energie, die sich nach dem Abreißen des Zündfunkens noch in der Zündspule oder den Sekundärkapazitäten befindet, schnell zu dissipieren, damit ohne große Zeitverzögerung anschließend die lonenstrommessung durchführbar ist. In vorteilhafter Weise können vorzugsweise zwei antiseriell verbundene Zenerdioden anstelle nur einer einzigen Zenerdiode verwendet werden, um damit gegenüber der Verwendung nur einer einzigen Zenerdiode ein Ausschwingverhalten zu erzielen, dessen Dauer kürzer und außerdem symmetrisch ist.

Im folgenden soll die Erfindung anhand eines Ausführungsbeispieles im Zusammenhang mit der Figur dargestellt und erläutert werden. Es zeigen:
- Figur 1: ein Schaltbild eines elektronischen Zündsystems gemäß der Erfindung und
- Figur 2: einen Schaltungsausschnitt des Schaltbildes nach Figur 1 mit einem alternativen zweiten Ableitschaltungszweig A2.

Die Figur 1 zeigt eine Transistorzündanlage einer 4-Zylinder-Brennkaftmaschine mit jeweils einem Zylinder zugeordneten Zündendstufe, wobei jede Zündendstufe aus einer Zündspule Tr₁, ..., Tr₄, die eine Primärwicklung P₁, ..., P₄ und eine Sekundärwicklung S₁, ..., S₄ umfaßt, und einem mit der Primärwicklung P₁, ..., P₄ verbundenen Zündtransistor 1a, ...., 1d mit zugehöriger Zündkerze Zk₁, ..., Zk₄ aufgebaut ist. Die Primärwicklungen P₁, ..., P₄ sind mit ihrem einen Anschluß an eine von einer Bordbatterie gelieferten Bordnetzspannung U_{B} von beispielsweise 12 V angeschlossen, während der andere Anschluß mit dem zugehörigen Zündtransistor 1a, ..., 1d verbunden ist.

Die Zündtransistoren 1a, ..., 1d werden über deren Steuerelektroden von einer Schaltung 2a zur Zylinderselektion angesteuert, die ihrerseits mit einer Regelschaltung 2 verbunden ist, die die entsprechenden Zündauslöseimpulse für die einzelnen Zylinder dieser Schaltung 2a zuführt.

Die Figur zeigt ferner ein Steuergerät 4, das die Funktion eines Motormanagements übernimmt und seinerseits die Regelschaltung 2 ansteuert. Hierzu werden dieser Steuereinheit 4 über einen Eingang E Motorparameter, wie Last, Drehzahl und Temperatur zugeführt. Entsprechende Aktuatoren werden über Ausgänge A gesteuert.

Die Sekundärwicklungen S₁, ..., S₄ sind jeweils mit ihrer Hochspannungsseite mit der zugehörigen Zündkerze Zk₁, ..., Zk₄ verbunden, während deren Niedrigpotentialseite über jeweils einen Dissipationswiderstand R₃ in einem Schaltungsknoten S zusammengeführt sind.

Dieser Schaltungsknoten S ist auf den Eingang eines als nicht invertierenden Verstärkers geschalteten Differenzverstärkers 3 geführt, indem dieser Schaltungsknoten S an den invertierenden Eingang dieses Differenzverstärkers 3 angeschlossen ist. An den nichtinvertierenden Eingang dieses Differenzverstärkers 3 wird dagegen eine konstante Referenzspannung U_{ref}, vorzugsweise 20 V angelegt, wobei diese konstante Referenzspannung von einer Konstantspannungsquelle 6 erzeugt wird. Diese konstante Referenzspannung U_{ref} wird über diesen Differenzverstärker 3 mittels eines auf den invertierenden Eingang rückgekoppelten Meßwiderstandes R1 den Sekundärwicklungen S₁, ..., S₄ zugeführt und gelangt somit als Meßspannung Uₜₑₛₜ an die als lonenmeßstromstrecken arbeitenden Zündkerzen Zk₁, ..., Zk₄.

Um den während der Brenndauer aufgrund des Zündvorganges entstehenden Zündstrom abzuleiten, weist die Schaltung gemäß der Figur einen ersten und zweiten Ableitschaltungszweig A1 und A2 auf. Der erste Ableitschaltungszweig A1 verbindet den Schaltungsknoten S über eine Halbleiterdiode D₂ mit dem Massepotential der Schaltung, während der zweite Ableitschaltungszweig A2 aus einer Serienschaltung eines Zündstromableitwiderstandes R₂, einer weiteren Halbleiterdiode D₁ und eines pnp-Transistors T besteht, wobei der Zündstrommeßwiderstand R₂ mit dem Schaltungsknoten S verbunden ist und die Kollektorelektrode des Transistors T auf dem Massepotential der Schaltung liegt. Die Basiselektrode dieses Transistors T wird vom Ausgang des Differenzverstärkers 3 angesteuert.

Der erste Ableitschaltungszweig A1 dient dazu, im Augenblick eines Hochspannungsdurchbruches in einer der Zündkerzen Zk₁,..., Zk₄ entstehende negative Spannungsspitzen abzuleiten.

Der eigentliche Zündstrom wird über den zweiten Ableitungsschaltzweig A₂ abgeleitet, der auch ohne den Transistor T aufgebaut werden kann, der lediglich zur Erhöhung der Strombelastbarkeit des Differenzverstärkers 3 dient. Wird auf einen solchen Transistor T verzichtet, ist die Kathode der Halbleiterdiode D₁ direkt mit dem Ausgang des Differenzverstärkers 3 verbunden, so daß der Ableitschaltungszweig A₂ parallel zum lonenmeßwiderstand R₁ geschaltet ist.

Im folgenden soll die Funktion der Schaltung gemäß der Figur 1 erläutert werden:

Die Generierung eines Zündimpulses durch die Regelschaltung 2 führt zur Ansteuerung des entsprechenden Zündtransistors 1a, ..., 1d. Der hierdurch erzeugte Zündfunken an der zugehörigen Zündkerze Zk₁, ..., Zk₄ führt zu einer bestimmten Brenndauer, die von einem Zündstrom begleitet wird. Dieser Zündstrom fließt über den niederohmigen Ableitschaltungszweig A₂ zu einem Teil über den Differenzverstärker 3 und zu einem anderen Teil entsprechend dem eingestellten Arbeitspunkt des Transistors T auf Massepotential ab. Dieser Arbeitspunkt des Transistors T wird durch das Ausgangssignal Uᵢₒₙ des Differenzverstärkers 3 bestimmt, das durch die Rückkopplung über den lonenmeßwiderstand R₁ auf den invertierenden Eingang dessen Potential auf das U_{ref}-Potential einregelt, das die Meßspannung für die nachfolgende lonenstrommessung darstellt. Damit wird durch den Einsatz eines solchen Transistors T eine überbelastung des Differenzverstärkers 3 durch den Zündstrom vermieden.

Während der Brenndauer zeigt das Ausgangssignal Uᵢₒₙ des Differenzverstärkers 3 die Höhe des durch den Zündstrommeßwiderstand R₂ fließenden Zündstromes an und kann daher als Meßsignal des Zündstromes nach Auswertung zur Lade- und Brenndauerregelung der Brennkraftmaschine herangezogen werden. Der Wert des Zündstrommeßwiderstandes R₂ wird so gewählt, daß dessen Spannungsabfall U_{R2} mit dem Wert R₂ • I_{zünd} im Bereich einiger Volt liegt. Ein solcher Wert für den Widerstand R₂ wäre beispielweise 15 Ω. Am Ausgang des Differenzverstärkers 3 liegt dann eine Spannung Uᵢₒₙ mit einem Wert von U_{ref} - I_{zünd} • R₂ -U_{D1} -U_{BE} an, wobei U_{D1} bzw. U_{BE} die Diodenflußspannung bzw. die Basis-Emitterspannung darstellt.

Die Meßspannung für die Höhe des Zündstromes könnte auch am Emitter des Transistors T oder hochohmig an der Anode der Diode D₁ abgegriffen werden. Die Toleranzen der Basis-Emitterspannung des Transistors T bzw. die Diodenflußspannung der Diode D₁ würden dann nicht in die Messung eingehen. Eine weitere Möglichkeit zur Erzeugung einer Meßspannung für den Zündstrom ist mit der weiter unten erläuterten Figur 2 gegeben.

Nach dem Abreißen des Zündfunkes, also am Ende der Brenndauer, muß die noch in der entsprechenden Sekundärwicklung S₁, ..., S₄ oder in den Sekundärkapazitäten verbleibende Restenergie schnell abgebaut werden. Hierzu dient der schon erwähnte Dissipationswiderstand R₃, dem zwei antiseriell verbundene Zenerdioden Z₁ und Z₂ parallel geschaltet sind.

Durch eine solche Parallelschaltung wird die Dauer des Ausschwingens nach dem Abreißen des Zündfunkens wesentlich verkürzt, so daß unmittelbar danach eine durch das Ausschwingverhalten nicht beeinträchtigte lonenstrommessung durchführbar ist.

Eine solche beschleunigte Energiedissipation ist besonders bei hohen Motordrehzahlen wichtig. Der Wert des Dissipationswiderstandes R₃ wird vorzugsweise so gewählt, daß er dem Wert (Lₛₑₖ/Cₛₑₖ)^{1/2} entspricht, wobei die Größen Lₛₑₖ und Cₛₑₖ, die sekundärseitig wirksame Spuleninduktivität bzw. Spulen- und Streukapazitäten darstellen. Der Wert dieses Dissipationswiderstandes R₂ wird üblicherweise im Bereich zwischen 10 kΩ und 100 kΩ liegen und bewirkt damit ein schnelles Dissipieren der Energie.

Die beiden Zenerdioden Z₁ und Z₂ sind zur Begrenzung des über dem Dissipationswiderstand R₃ entstehenden Spannungsabfalles notwendig, was ansonsten eine erhebliche Verminderung der Zündenergie zur Folge hätte. So würde ein Zündstrom von beispielsweise 100 mA an einem Widerstand von beispielsweise 50 kΩ einen Spannungsabfall von 5000 V bewirken. Die Zenerspannungen der Zenerdioden Z₁ und Z₂ werden daher so gewählt, daß nur eine geringe Verminderung der Zündenergie eintritt, beispielsweise in Höhe von 50 V.

Anstelle der Verwendung von zwei Zenerdioden Z₁ und Z₂ ist es auch möglich, lediglich die Zenerdiode Z₂ vorzusehen und auf die Zenerdiode Z₁ zu verzichten. Damit würde allerdings das Ausschwingverhalten unsymmetrisch und die Ausschwingdauer etwas verlängert werden. Vorteilhaft wäre dagegen, daß der Spannungsverlust im Zündbetrieb kleiner als 1 V wäre.

Da in beidgenannten Fällen die Zenerdioden in Reihe zur Sekundärwicklung der Zündspulen Tr₁,...Tr₄ und zum lonenstrommeßwiderstand R₁ liegen, haben deren Leckströme bei der nachfolgenden Ionenstrommessung keine negative Auswirkung.

Nach dem Abklingen des Zündstromes wird die als Meßspannung Uₜₑₛₜ dienende Referenzspannung U_{ref} von dem invertierenden Differenzverstärker 3 an die Sekundärwicklungen S₁, ..., S₄ angelegt, die dann an der entsprechenden Zündkerze einen lonenstrom erzeugt.

Der invertierende Differenzverstärker 3 wandelt diesen lonenstrom in ein Spannungssignal Uᵢₒₙ um, das nun als Meßsignal des lonenstroms der Auswerteeinheit 5 zugeführt wird, deren Auswerteergebnis anschließend an das Steuergerät 4 weitergeleitet wird. Die den Sekundärwicklungen S₁, ..., S₄ der Zündspulen Tr₁, ..., Tr₄ zugeführte Meßspannung Uₜₑₛₜ, die zwischen 5 und 30 V, vorzugsweise 20 V liegen kann, ist während der gesamten Ionenstrommeßdauer konstant. Da der lonenstrom im *µ*A-Bereich liegt, wird ein Differenzverstärker 3 mit einem niedrigen Eingangsstrom verwendet, der heutzutage kostengünstig verfügbar ist. Durch die niederohmige Bereitstellung dieser Meßspannung Uₜₑₛₜ entfallen Umladungen von Streukapazitäten, wie sie in anderen bekannten Systemen bei Wechselstrombelastung, wie zum Beispiel bei klopfender Verbrennung, auftreten können. Dieser Vorteil macht sich besonders dann bemerkbar, wenn mehrere lonenmeßstrecken parallel betrieben werden, wie dies in der Figur dargestellt ist, da sich dann wirksame Streukapazitäten vervielfachen können.

Um den in den Differenzverstärker 3 fließenden Strom zu begrenzen, kann in der Zuleitung zu dessen invertierenden Eingang ein weiterer Widerstand (in der Figur nicht dargestellt) vorgesehen werden.

Die Figur 2 zeigt einen Ausschnitt des Schaltbildes nach Figur 1 mit dem als invertierenden Verstärker geschalteten Differenzverstärker 3 und den zugehörigen beiden Ableitschaltungszweigen A₁ und A₂.

Der Unterschied zu Figur 1 liegt in der Beschaltung des Zündstrommeßwiderstandes R₂, der nun masseseitig, nämlich zwischen dem Kollektor des Transistors T und Massepotential angeordnet ist. Die zum Zündstrom proportionale Meßspannung U_{Zünd} liegt daher massebezogen vor, was für die Weiterverwendung dieses Meßsignals vorteilhaft ist.

Die zusätzliche Verwendung eines zwischen dem Ausgang des Differenzverstärkers 3 und der Basis des Transistors T geschalteten Widerstandes R₄ begrenzt den durch einen Basisstrom entstehenden Meßfehler auf kleine Werte.

Das lonenstromsignal kann dazu verwendet werden, um das Klopfen der Brennkraftmaschine zu detektieren und über eine Steuerung des Zündzeitpunktes eine entsprechende Klopfregelung aufzubauen.

Eine weitere Anwendung besteht darin, das lonenstromsignal sowohl zur Erkennung von Entflammungsaussetzern als auch zur Erkennung der Nockenwellenstellung zu verwenden.

Die erfindungsgemäße Schaltungsanordnung zur lonenstrommessung ist nicht nur bei Transistorzündanlagen, wie in dem Ausführungsbeispiel dargestellt, einsetzbar, sondern gleichfalls bei Wechselstromzündungen oder Hochspannungskondensatorzündungen.

## Patentansprüche

1. Schaltungsanordnung zur lonenstrommessung im Verbrennungsraum einer Brennkraftmaschine, bestehend aus:
a) einer Zündspule (Tr₁,...,Tr₄) mit Primär- und Sekundärwicklung (P₁,...,P₄, S₁,...,S₄),
b) einer mit der Sekundärwicklung (S₁,...,S₄) verbundenen Zündkerze (Zk₁,...,Zk₄), die gleichzeitig als lonenstromsonde dient,
c) einen an die Niedrigpotentialseite der Sekundärwicklung (S₁,...,S₄) der Zündspule (Tr₁,...,Tr₄) angeschlossenen invertierenden Verstärker (3, R₁) zur Erzeugung einer konstanten Meßspannung (U_{M}) zur lonenstrommessung,
**gekennzeichnet durch** folgendes Merkmal:
d) zur Ableitung des während der Zündung der Zündkerze fließenden Zündstromes auf das Massepotential der Schaltungsanordnung ist
d1) ein erster Ableitschaltungszweig (A₁) mit einer Halbleiterdiode (D₂) vorgesehen und
d2) ein zweiter, parallel zum invertierenden Verstärker (3, R₁) geschalteter Ableitschaltungszweig (A₂) mit einer weiteren Halbleiterdiode (D₁)
vorgesehen.

2. Schaltungsanordnung nach Anspruch 2, **dadurch gekennzeichnet, daß** der zweite Ableitschaltungszweig (A₂) einen in Reihe zur weiteren Halbleiterdiode (D₁) geschalteten Zündstrommeßwiderstand (R2) aufweist.

3. Schaltungsanordnung nach Anspruch 1 oder 2, **dadurch gekennzeichnet, daß** der zweite Ableitschaltungszweig in (A₂) über einen vom Ausgang des invertierenden Verstärkers (3, R₁) steuerbaren Halbleiterschalter m, insbesondere eines Transistors mit dem Massepotential verbunden ist.

4. Schaltungsanordnung nach Anspruch 3, **dadurch gekennzeichnet, daß** der Zündstrommeßwiderstand (R₂) im Emitterzweig des Transistors (T) angeordnet ist.

5. Schaltungsanordnung nach Anspruch 3, **dadurch gekennzeichnet, daß** der Zündstrommeßwiderstand (R2) im Kollektorzweig des Transistors (T) angeordnet ist.

6. Schaltungsanordnung nach einem der vorangehenden Ansprüche, **dadurch gekennzeichnet, daß** ein Differenzverstärker 3 als invertierender Verstärker vorgesehen ist.

7. Schaltungsanordnung nach Anspruch 6, **dadurch gekennzeichnet, daß** der eine Eingang des Differenzverstärkers (3) mit der Niedrigpotentialseite der Sekundärwicklung (S₁, ..., S₄) der Zündspule (Tr₁, ..., Tr₄) verbunden ist und dem anderen Eingang eine Referenzspannung (U_{ref}) zugeführt wird, deren Wert der Meßspannung (Uₜₑₛₜ) entspricht, und der Ausgang des Differenzverstärkers (3) über einen lonenstrommeßwiderstand (R₁) mit dem einen Eingang verbunden ist.

8. Schaltungsanoranung nach einem der vorangehenden Ansprüche, **dadurch gekennzeichnet, daß** in Reihe zur Sekundärwicklung (S₁...S₄) eine Parallelschaltung aus einem Dissipationswiderstand (R₃) und wenigstens einer Zenerdiode (Z₁, Z₂) geschaltet ist.

9. Schaltungsanordnung nach Anspruch 8, **dadurch gekennzeichnet, daß** parallel zum Dissipationswiderstand (R₂) zwei antiseriell geschaltete Zenerdioden (Z₁, Z₂) liegen.

10. Verwendung der Schaltungsanordnung nach einem der Ansprüche 2 bis 9 für eine Zündstrommessung, indem der an dem Zündstrommeßwiderstand (R₂) auftretende Spannungsabfall als Meßsignal für die Höhe des Zündstromes dient.

## Claims

1. A circuit arrangement for measuring ion currents in the combustion chamber of an internal combustion engine consisting of:
a) an ignition coil (Tr₁, ..., Tr₄) having a primary and a secondary winding (P₁, ..., P₄, S₁, ..., S₄),
b) a spark plug (Zk₁, ..., Zk₄) that simultaneously serves as an ion current probe connected to the secondary winding (S₁, ..., S₄),
c) an inverting amplifier (3, R₁) for producing a constant test voltage (U_{M}) for the ion current measurement process connected to the low potential side of the secondary winding (S₁, ..., S₄) of the ignition coil (Tr₁, ..., Tr₄),
**characterised by** the following features:
d) for the purposes of draining-off the ignition current, which flows during the firing of the spark plug, to the earth potential of the circuit arrangement, there is provided
d1) a first by-pass branch circuit (A₁) provided with a semiconductor diode (D₂) and
d2) a second by-pass branch circuit (A₂) which incorporates a further semiconductor diode (D₁) and is connected in parallel with the inverting amplifier (3, R₁).

2. A circuit arrangement in accordance with Claim 2 [sic], **characterised in that** the second by-pass branch circuit (A₂) comprises an ignition current measuring resistance (R₂) which is connected in series with the further semiconductor diode (D₁).

3. A circuit arrangement in accordance with Claim 1 or 2, **characterised in that** the second by-pass branch circuit in [sic] (A₂) is connected to the earth potential via a semiconductor switch (T), in particular, a transistor, which is controllable by the output of the inverting amplifier (3, R₁).

4. A circuit arrangement in accordance with Claim 3, **characterised in that** the ignition current measuring resistance (R₂) is disposed in the emitter path of the transistor (T).

5. A circuit arrangement in accordance with Claim 3, **characterised in that** the ignition current measuring resistance (R2) is disposed in the collector path of the transistor (T).

6. A circuit arrangement in accordance with any of the preceding Claims, **characterised in that** the inverting amplifier is in the form of a differential amplifier (3).

7. A circuit arrangement in accordance with Claim 6, **characterised in that** the one input of the differential amplifier (3) is connected to the low potential side of the secondary winding (S₁, ..., S₄) of the ignition coil (Tr₁, ..., Tr₄) and a reference voltage (U_{ref}) whose value corresponds to the test voltage (Uₜₑₛₜ) is supplied to the other input, and the output of the differential amplifier (3) is connected to the one input via an ion current measuring resistance (R₁).

8. A circuit arrangement in accordance with any of the preceding Claims, **characterised in that** a parallel circuit consisting of a dissipating resistance (R₃) and at least one Zener diode (Z₁, Z₂) is connected in series with the secondary winding (S₁, ..., S₄).

9. A circuit arrangement in accordance with Claim 8, **characterised in that** two back-to-back connected Zener diodes (Z₁, Z₂) are located in parallel with the dissipating resistance (R₂) [sic].

10. The use of the circuit arrangement in accordance with any of the Claims 2 to 9 for measuring an ignition current in that the voltage drop occurring across the ignition current measuring resistance (R₂) serves as a test signal indicative of the magnitude of the ignition current.

## Revendications

1. Montage pour la mesure du courant ionique dans la chambre de combustion d'un moteur à combustion interne, constitué par :
a) une bobine d'allumage (Tr₁, ..., Tr₄) comportant un enroulement primaire et un enroulement secondaire (P₁, ..., P₄, S₁, ..., S₄),
b) une bougie d'allumage (Zk₁, ..., Zk₄), qui est reliée à l'enroulement secondaire (S₁, ..., S₄) et sert simultanément de sonde du courant ionique,
c) un amplificateur inverseur (3, R₁), qui est raccordé au côté du potentiel faible de l'enroulement secondaire (S₁, ..., S₄) de la bobine d'allumage (Tr₁, ..., Tr₄) pour produire une tension de mesure constante (U_{M}) pour la mesure du courant ionique,
**caractérisé par** la caractéristique suivante :
d) pour l'obtention du courant d'allumage circulant pendant l'allumage de la bougie d'allumage en direction du potentiel de masse du montage, il est prévu
d1) une première branche de circuit de dérivation (A₁) comportant une diode semiconductrice (D₂), et
d2) une seconde branche de circuit de dérivation (A₂), qui est branchée en parallèle avec l'amplificateur inverseur (3, R₁) et possède une autre diode semiconductrice (D₁).

2. Montage selon la revendication 2, **caractérisé en ce que** la seconde branche de circuit de dérivation (A₂) comporte une résistance (R₂) de mesure du courant d'allumage, branchée en série avec l'autre diode semiconductrice (D₁).

3. Montage selon la revendication 1 ou 2, **caractérisé en ce que** la seconde branche de circuit de dérivation (A₂) est reliée au potentiel de masse par l'intermédiaire d'un interrupteur à semiconducteurs (T), notamment d'un transistor, pouvant être commandé parla sortie de l'amplificateur inverseur (3,R₁).

4. Montage selon la revendication 3, **caractérisé en ce que** la résistance (R₂) de mesure du courant d'allumage est disposée dans la branche d'émetteur du transistor (T).

5. Montage selon la revendication 3, **caractérisé en ce que** la résistance (R₂) de mesure du courant d'allumage est disposée dans la branche de collecteur du transistor (T).

6. Montage selon l'une des revendications précédentes, **caractérisé en ce qu'**un amplificateur différentiel (3) est prévu en tant qu'amplificateur inverseur.

7. Montage selon la revendication 6, **caractérisé en ce qu'**une première entrée de l'amplificateur différentiel (3) est reliée au potentiel négatif de l'enroulement secondaire (S₁, ..., S₄) de la bobine d'allumage (Tr₁, ..., Tr₄) et qu'à l'autre entrée est envoyée une tension de référence (U_{ref}), dont la valeur correspond à la tension de mesure (Uₜₑₛₜ), et que la sortie de l'amplificateur différentiel (3) est reliée à la première entrée par l'intermédiaire de la résistance (R₁) de mesure du courant ionique.

8. Montage selon l'une des revendications précédentes, **caractérisé en ce qu'**en série avec l'enroulement secondaire (S₁, ..., S₄) est branché un circuit en parallèle formé par une résistance de dissipation (R₃) et au moins une diode Zener (Z₁, Z₂).

9. Montage selon la revendication 8, **caractérisé en ce que** deux diodes Zener (Z₁, Z₂) branchées selon un montage anti-série sont montées en parallèle avec la résistance de dissipation (R₂).

10. Utilisation du montage selon l'une des revendications 2 à 9 pour une mesure du courant d'allumage, avec laquelle la chute de tension apparaissant aux bornes de la résistance de mesure du courant d'allumage (R₂) sert de signal de mesure pour l'intensité du courant d'allumage.
